# EUROPÄISCHE PATENTANMELDUNG

(11) **EP 4 403 717 A1**
(43) Veröffentlichungstag der Anmeldung: **24.07.2024**
(21) Anmeldenummer: 24152577.3
(22) Anmeldetag: 18.01.2024
(51) Int. Cl.: E04C 5/16

(54) **VERSCHRAUBBARE BEWEHRUNG**

(30) Priorität: 19.01.2023 DE 102023000168
(71) Anmelder: DUCA Systems AG, 8105 Regensdorf (CH)
(72) Erfinder: Mösch, Thomas, 8173 Neerach (CH)
(74) Vertreter: Grosse Schumacher Knauer von Hirschhausen

(57) **Zusammenfassung**

Die Erdfindung betrifft eine verschraubbare Bewehrung (1) umfassend zumindest ein Außengewinde-Element (2) mit zumindest einem Außengewinde (6) und zumindest ein Innengewinde-Element (2`) mit zumindest einem Innengewinde (5). Das oder die Außengewinde (6) sind in dem Innengewinde (5) oder in den Innengewinden (5) durch Verschrauben anordbar oder darin angeordnet. Zwischen Außengewinde (6) und Innengewinde (5) verbleibt während und/oder nach dem Verschrauben ein Toleranz-Zwischenraum (7). Zwischen einer Stirnseite (17) des Innengewinde-Elementes (2`) und einer ringförmigen Anschlagfläche (18) des Außengewinde-Elementes (2) ist zumindest ein schlupfreduzierendes Mittel (9) angeordnet, welches zumindest eine Gleitfläche umfasst, wodurch die Reibung zwischen Innengewinde-Element (2`) und Außengewinde-Element (2) am Ende des Einschraubvorgangs reduzierbar ist.

## Beschreibung

### GEBIET DER ERFINDUNG

Die Erfindung betrifft Bautechnik zum Bewehren von Bauwerken, nämlich eine verschraubbare Bewehrung nach dem Oberbegriff des Anspruchs 1, 9 und 13. Demnach umfasst die Bewehrung zumindest ein Außengewinde-Element mit zumindest einem Außengewinde und zumindest ein Innengewinde-Element mit zumindest einem Innengewinde, wobei das oder die Außengewinde in dem Innengewinde oder in den Innengewinden durch Verschrauben anordbar ist/sind. Zwischen Außengewinde und Innengewinde verbleibt - zumindest abschnittsweise - während und/oder nach dem Verschrauben ein Toleranz-Zwischenraum. Ein Innengewinde ist bevorzugt in einer Öffnung respektive Bohrung eine (Gewinde-)Hülse angeordnet. Die Bohrung kann als Sackloch gebildet sein. Die Öffnung/Bohrung respektive das Sackloch umfasst endseitig einen Boden, beispielsweise mit einem Konus oder mir einer Wölbung (nach außen) oder mit einer geraden oder nahezu geraden Bodenfläche. Vorzugsweise umfasst das Außengewinde-Element endseitig einen Abschnitt mit dem Außengewinde. Der Gewindeabschnitt kann als (Gewinde-)Bolzens gebildet sein, welcher endseitig an dem Außengewinde-Element mit einer nahezu flachen Stirnseite angeordnet ist. Es kann ein Außengewinde- oder Bolzen-Absatz vorgesehen sein, etwa mit ringförmiger Anschlagfläche, die den Absatz begrenzt.

Folgende Bewehrungs-Konfigurationen sind denkbar: Gemäß einer ersten Konfiguration (Fig. 1A und Figuren 5A bis 5C) kann ein erstes und ein zweites Innengewinde-Element vorgesehen sein, wobei in dem Innengewinde des ersten Innengewinde-Element ein Gewindebolzen mit einem Außengewinde abschnittsweise anordbar ist oder angeordnet ist. Das Innengewinde des zweiten (weiblichen) Innengewinde-Elementes kann mit dem aus dem Innengewinde des ersten (männlichen) Innengewinde-Elementes herausragenden freien Teil des Gewindebolzens verschraubt werden.

Gemäß einer weiteren Konfiguration (Fig. 1B) kann ein erstes (männliches) Bewehrungselement als Außengewinde-Element gebildet sein, wobei endseitig ein Außengewindeabschnitt oder ein Gewindebolzen angeordnet ist. Ein zweites (weibliches) Bewehrungselement ist als Innengewinde-Element gebildet, wobei endseitig einen Innengewindeabschnitt oder eine Hülse mit einem Innengewinde angeordnet ist.

Gemäß einer weiteren Konfiguration (Fig. 1C) ist ein ersten Außengewinde-Element vorgesehen und ein zweites Außengewinde-Element. Beide Außengewinde-Elemente umfassen endseitig einen Außengewindeabschnitt oder einen Gewindebolzen. Das Verschrauben der beiden Außengewinde-Elemente erfolgt mittels einem Innengewinde-Element, welches als Hülse mit Innengewinde gebildet ist. Die Hülse wird beispielsweise auf dem ersten Außengewinde-Element abschnittsweise aufgeschraubt und in den freien Gewindeabschnitt der Hülse kann das zweite Außengewinde-Element eingeschraubt werden.

Die Erfindung betrifft auch eine Verwendung nach dem Oberbegriff des Anspruchs 15. Die Verwendung betrifft ein metallisches oder nichtmetallisches, insbesondere ein ein weiches Metall oder Zink oder zumindest einen Kunststoff oder Silikon umfassendes, schlupfreduzierendes Mittel zum Reduzieren von Schlupf in einem Gewinde. Außerdem betrifft die Erfindung ein Verfahren nach dem Oberbegriff des Anspruchs 16. Das Verfahren betrifft das Reduzieren von Schlupf beim Verschrauben zumindest eines Innengewindes eines Innengewinde-Elementes einer, insbesondere hierin beschriebenen, verschraubbaren Bewehrung mit zumindest einem Außengewinde eines Außengewinde-Elementes der verschraubbaren Bewehrung. Schließlich betrifft die Erfindung gemäß dem Oberbegriff des Anspruchs 18 ein Herstellungsverfahren zum Herstellen einer, insbesondere hierin beschriebenen, verschraubbaren Bewehrung.

### TECHNOLOGISCHER HINTERGRUND

Beim Bewehren von Bauwerken werden regelmäßig Schraubbewehrungen eingesetzt. Dabei wird ein erstes Bewehrungselement mit einem zweiten Bewehrungselement durch eine Schraubverbindung verbunden. Gebräuchlich dabei ist, dass ein ("männliches") Bewehrungselement endseitig einen Gewindebolzen mit einem Außengewinde vorgesehen ist sowie ein ("weibliches") Bewehrungselement, welches endseitig eine Hülse aufweist mit einer Bohrung, in der - zumindest abschnittsweise - ein Innengewinde angeordnet ist. Bei der Schraubverbindung der Bewehrungselemente wird der Bolzen in der Hülse durch einen Einschraubvorgang angeordnet.

Damit der Gewindebolzen mit der Gewindehülse verschraubt werden kann, muss zwischen dem Innengewinde der Hülse und dem Außengewinde des Bolzens eine Toleranz bestehen. Aufgrund toleranzreduzierender Effekte wie beispielsweise einer Verschmutzung, eines Materialfehlers, einer Delle und/oder eines Risses im Gewindebereich kann sich die Toleranz in der Gewindeanordnung zumindest stellenweise oder abschnittsweise verändern, insbesondere reduzieren. Beispielsweise beim Einschraubvorgang kann sich aufgrund eines toleranzreduzierenden Effektes gewissermaßen eine stellen- oder abschnittsweise Störung, etwa eine Verkantung der Gewindegänge, bilden, d. h eine Abweichung der optimalen Position des einen Gewindeganges relativ zum anderen Gewindegang. Dies wird in den Figuren 2A bis 2C schematisch verdeutlicht: Fig. 2A zeigt schematisch die Positionierung des ersten Gewindegangs relativ zum zweiten bei einem optimalen Einschraubvorgang. Unter Belastung (Fig. 2B) entsteht zwischen den Gewindegängen bei einem optimalen Einschraubvorgang ein homogener Kontakt. Weicht die Positionierung der Gewindegänge relativ zueinander vom Optimum gemäß der Figuren 2A und 2B ab, aufgrund eines toleranzreduzierenden Effektes, entsteht in dem Gewinde zumindest stellen- oder abschnittsweise ein störender Spielraum, was schematisch dargestellt ist in Fig. 2C. Unter (voller) Belastung der Anordnung führt der störende Spielraum dazu, dass sich zwischen den verschraubten Bewehrungselementen eine relative Verschiebung respektive ein Schlupf oder ein Versatz bildet. Dieser Schlupf/Versatz wirkt sich störend auf die Baustatik des Betonbauwerks aus. Beispielsweise bei einer (in Bauabschnitten) betonierten Zimmerdecke mit mehreren Metern Länge/Breite kann ein geringer, unter Traglast entstehender Versatz im Gewinde der in der Decke verwendeten Schraubbewehrung dazu führen, dass das Betonbauteil (Decke) unter der eigenen Last schief sitzt oder spürbar durchsackt. Dies ist auf der Baustelle stets unerwünscht.

Zur Vermeidung einer vom Optimum abweichenden Positionierung der Gewindegänge relativ zueinander und zur Vermeidung/Reduzierung von toleranzreduzierenden Effekten beim Einschraubvorgang ist bekannt, beim Verschrauben des Bolzens oder der Hülse ein Drehmoment aufzubringen. Problematisch daran ist, dass sich das aufgebrachte Drehmoment über die Reibung am Hülsenkopf abbaut und somit nur ein Bruchteil des Drehmomentes in den Gewindebereich gelangt. Zur Simulation der statisch ermittelten Traglast müsste zudem ein sehr hohes Drehmoment in die Gewindeanordnung eingebracht werden, was auf der Baustelle nicht oder nur mit sehr großem (apparativen) Aufwand machbar wäre. Hier setzt die Erfindung ein.

### DARSTELLUNG DER ERFINDUNG

Vor diesem Hintergrund besteht die zu lösende Aufgabe darin, Schraubbewehrungen qualitativ so zu verbessern, dass die Baustatik beeinflussende toleranzreduzierende Effekte in Gewindeanordnungen von verschraubbaren Bewehrungen vermieden oder vermindert werden respektive ausbleiben. Diese Aufgabe wird durch eine verschraubbare Bewehrung nach Anspruch 1 gelöst. Demnach ist vorgesehen, dass zwischen einer Stirnseite des Innengewinde-Elementes (Hülse) und einer, insbesondere ringförmigen, Anschlagfläche des Außengewinde-Elementes (Bolzens) oder zwischen zwei Stirnseiten zweier Innengewinde-Elemente zumindest ein schlupfreduzierendes Mittel angeordnet ist, welches zumindest eine Gleitfläche umfasst, wodurch die Reibung zwischen Innengewinde-Element (Hülse) und Außengewinde-Element (Bolzen) oder zwischen zwei Innengewinde-Elementen am Ende des Einschraubvorgangs reduzierbar ist. Das schlupfreduzierende Mittel kann an dem Innengewinde-Element (Hülse), insbesondere an zumindest einer Stirnseite dort, und/oder an dem Außengewinde-Element (Bolzen), insbesondere an zumindest einer Anschlagfläche dort, angeordnet sein. Das schlupfreduzierende Mittel kann ein- oder mehrschichtig gebildet sein. Es kann zumindest ein Metall und/oder zumindest ein Nichtmetall oder einen Kunststoff und/oder Silikon umfassen oder daraus gebildet sein.

Das schlupfreduzierende Mittel kann bereits vorkonfektioniert sein, beispielsweise kann es unverlierbar mit einem der Bewehrungselemente (Hülse und/oder Bolzen) verbunden sein. Vor dem Aufbringen eines Drehmomentes wird an der Hülsenstirnseite eine Gleitfläche beansprucht respektive vollständig oder nahezu vollständig aufgebraucht, welche die Reibung zwischen den beiden Stirnflächen reduziert, sodass möglichst viel Kraft des aufgebrachten Drehmomentes in das Gewinde übertragen wird, bis die Flankenseite des Bolzens an der Flankenseite der Hülse anliegt. Das schlupfreduzierende Mittel kann als ein- oder mehrteiliger und/oder ein- oder mehrschichtiger Ring gebildet sein, der sich beim Einschraubvorgang und bei Kontakt mit Innengewinde-Element und Außengewinde-Element oder mit einem Ring zumindest abschnittweise elastisch und/oder plastisch verformt. Das schlupfreduzierende Mittel kann ein Quetschring, ein Klemmring, oder ein Federelement, insbesondere eine (Metall-)Federscheibe, umfassen, welche(s) vorgespannt sein kann. Das Federelement kann an einer der beiden Bewehrungselemente (Bolzen/Hülse) befestigt sein. Es kann alternativ vorgesehen sein, dass das Federelement vor der Montage der Hülse eingesetzt wird. Das schlupfreduzierende Mittel kann bevorzugt eine Abmessung (Dicke oder Stärke) während des Einschraubvorgangs, d. h. beim Aufbringen eines Drehmomentes, verändern. Dadurch wird eine (Rück-)Verschiebung zwischen Hülse und Bolzen erreicht.

Das schlupfreduzierende Mittel kann bevorzugt einen Gewindebolzen mit zumindest einem Außengewinde und zumindest einer Werkzeugaufnahme umfassen oder daraus gebildet sein. In der Werkzeugaufnahme ist ein Werkzeug respektive Werkzeugschlüssel einsetzbar, sodass der Bolzen mit hohem Drehmoment in ein Innengewinde eines Innengewinde-Elementes einschaubbar ist. Der Gewindebolzen kann beispielsweise zwei Gewindeabschnitte umfassen, die sich gemäß einer Variante im Durchmesser unterscheiden können. Zwischen den Gewindeabschnitten kann eine Bordüre oder eine Unterbrechung, beispielsweise ein Schlupfstopp-Bereich, vorgesehen sein. Hierdurch wird bereits eine Schlupfreduzierung zwischen den Gewindegängen der Verbindung erzielt.

Bevorzugt kann das schlupfreduzierende Mittel einen ein- oder mehrteiligen oder ein- oder mehrschichtigen Ring umfassen oder daraus gebildet sein, beispielsweise als Quetschring, der sich beim Einschraubvorgang und bei Kontakt mit Innengewinde-Element (Hülse) und Außengewinde-Element (Bolzen) oder mit zwei Innengewinde-Elementen zumindest abschnittweise plastisch verformt. Das schlupfreduzierende Mittel kann zumindest ein (weiches) Metall und/oder zumindest einen (weichen) Kunststoff oder Silikon oder (nicht oder nicht vollständig ausgehärteten) Harz umfassen oder daraus gebildet sein. Das schlupfreduzierende Mittel kann auch aus einer Kombination aus Bolzen und (Quetsch-)Ring gebildet sein. Beispielsweise kann der Quetschring auf dem Bolzen (unverlierbar) angeordnet sein, etwa mittig oder zwischen zwei Gewindeabschnitten des Bolzens.

Die Stirnseite und/oder die Anschlagfläche kann/können zumindest abschnittsweise beschichtet sein, insbesondere mit einem Metall oder einem Nichtmetall.

Es kann vorgesehen sein, dass das schlupfreduzierende Mittel einen ersten Ring umfasst und einen zweiten Ring, wobei der erste Ring an einer Stirnseite des Innengewinde-Elementes angeordnet ist und der zweite Ring an einer Anschlagfläche des Außengewinde-Elementes, und wobei die Kontaktfläche der Ringe eine Gleitfläche umfasst oder als Gleitfläche gebildet ist. Jeder der beiden Ringe kann aus einem Kunststoff gebildet sein. Die Ringe können verformbar sein, beispielsweise plastisch verformbar oder elastisch verformbar. Der Kunststoff der Ringe kann so beschaffen sein, dass bei erhöhtem (Anpress-)Druck der Reibungsfaktor der Gleitfläche geringer wird.

Das schlupfreduzierende Mittel kann bei einer bevorzugten Ausgestaltung der Bewehrungsanordnung eine Kennzeichnung, insbesondere ein Farbkennzeichnung umfassen. Die Farbkennzeichnung kann für den Anwender auf der Baustelle erkennbar machen, ob das schlupfreduzierende Mittel zu den Bewehrungselementen technisch passt. Beispielsweise kann eine Schutzabdeckung der Hülse mit zumindest einer Farbe eingefärbt sein und das schlupfreduzierende Mittel (Kunststoff-Quetschring) kann auf die gleiche Weise eingefärbt sein wie die Schutzkappe. So sieht der Handwerker auf Anhieb, dass Quetschring und Hülse/Bolzen technisch zueinander passen. Falls die Farben von Schutzkappe und Ring abweichen, wäre der Quetschring gegen einen passenden Ring auszutauschen.

Ein qualitatives Verbessern einer Schraubbewehrung, sodass die Baustatik beeinflussende toleranzreduzierende Effekte in Gewindeanordnungen von verschraubbaren Bewehrungen vermieden werden respektive ausbleiben, gelingt ferner durch eine verschraubbare Bewehrung nach Anspruch 9. Demnach ist vorgesehen, dass in oder an dem Toleranz-Zwischenraum und/oder im Bereich, insbesondere im Kontaktbereich, zwischen Innengewinde-Element (Hülse) und Außengewinde-Element (Bolzen) zumindest ein schlupfreduzierendes Mittel zumindest abschnittsweise angeordnet ist. Das schlupfreduzierende Mittel bewirkt, dass beim Verschrauben eine Störung wie ein Verkanten oder eine vom mechanischen oder geometrischen Optimum abweichende Positionierung der Gewindegänge relativ zueinander, d. h. zwischen dem Außengewinde (des Bolzens) und dem Innengewinde (der Hülse), vollständig oder nahezu vollständig unterbleibt. Ein Toleranzreduktion findet demnach nicht oder kaum statt. Die Gewinde haben nach dem Einschraubvorgang eine optimale oder nahezu optimale Positionierung der Gewindegänge relativ zueinander einschließlich der notwendigen Toleranz, die jedoch nicht oder kaum gegenüber dem gewünschten Optimum reduziert ist. Indem die Gewindegänge aufgrund der Wirkung des schlupfreduzierenden Mittels optimal oder nahezu optimal zueinander ausgerichtet sind, bilden sich beim Verschrauben der Bewehrungselemente keine toleranzreduzierenden Effekte und insofern auch kein unerwünschter Spielraum zwischen den Gewindebereichen, sodass unter Traglast in dem Betonbauteil kein spielraumbedingter Gewindeversatz innerhalb der Schraubbewehrung entsteht. Der toleranzbedingt geringe Schlupf im Gewinde bleibt erhalten und wird nicht oder nahezu nicht oder kaum vermehrt und entspricht insofern im Wesentlichen dem einer optimalen Verschraubung. Dies erhöht die Qualität der Bewehrung insgesamt, da toleranzreduzierende respektive schlupf-vermehrende und die Baustatik beeinflussende Effekte und Abweichungen innerhalb der Gewindeanordnung der verschraubbaren Bewehrung ausbleiben. Ein Verbiegen oder Durchsacken des Betonbauteils infolge einer gewindespielbedingten Anomalie innerhalb der Schraubbewehrung ist bei Verwendung der hierin beschriebenen Schraubbewehrung sehr unwahrscheinlich.

Das schlupfreduzierende Mittel ist dann besonderes effektiv und einfach handhabbar, wenn es zumindest abschnittsweise eine Gleitschicht erzeugt oder umfasst oder daraus gebildet ist. Die Gleitschicht kann ein Metall oder Nichtmetall umfassen oder daraus gebildet sein, beispielsweise ein weiches Metall, Zink oder einen weichen Kunststoff oder Silikon oder ein (nicht oder nicht vollständig ausgehärtetes) Harz oder (nicht oder nicht vollständig ausgehärtetes) harzartiges Material. Indem die Gleitschicht strukturell schwächer ist als das Material, aus dem die Bewehrungselemente respektive Hülse und/oder Bolzen gefertigt sind, wird die Gleitschicht beim Einschraubvorgang zumindest abschnitts- oder bereichsweise abgetragen, verformt respektive weggeschält. Der beim Einschraubvorgang nicht abgetragene Teil der Gleitschicht, insbesondere Zinkschicht, kann zusätzlich die Funktion haben, den Toleranz-Zwischenraum zwischen Innen- und Außengewinde zumindest bereichsweise oder vollständig mit einem dem Material der Gleit-/Zinkschicht aufzufüllen, wodurch beim Einschraubvorgang ein optimales oder nahezu optimales Positionieren der Gewindegänge relativ zueinander noch besser gelingt. Sollte das Gewinde bereits verzinkt sein, würde die Gleitschicht durch ein gegenüber der Standard-Verzinkung spürbar dickeren Zinkschicht gebildet. Im Übrigen kann die Gleitschicht auf der verzinkten Gewindeoberfläche angeordnet sein. Die Gleitschicht kann mehrere Lagen (Layer) umfassen, beispielsweise einen Zink-Layer und einen Kunststoff- oder Silikon- oder Harz-Layer. Ein weiterer Vorteil der Gleit- respektive Zinkschicht ist das Vereinfachen des Einschraubvorgangs: Die Gleit-/Zinkschicht bewirkt, dass beim Einschrauben weniger Kraft/Drehmoment aufgebracht werden muss, um Bolzen und Hülse miteinander zu verschrauben. Zweckmäßigerweise hat das Material der Gleitschicht keine klebenden Eigenschaften, wodurch ein Verkleben/Verklemmen/Verkanten der Gewinde vermieden wird.

In dem Innengewinde (Hülse), insbesondere im Bereich des Bodens der Bohrung für das Innengewinde (Hülse), kann ein schlupfreduzierendes Widerstands- und/oder Federelement angeordnet sein. Das Widerstands- und/oder Federelement überträgt beim Einschraubvorgang bei Kontakt mit dem Außengewinde-Element (Bolzen) auf das Außengewinde-Element (Bolzen) eine axial oder nahezu axial gerichtete Kraft, insbesondere entgegen der Einschraubrichtung. Die axiale Richtung entspricht der Orientierung der Symmetrieachse der im Wesentlichen rotationsymmetrischen Komponenten (Bewehrungselemente, Bolzen/Hülse). Das Widerstands- und/oder Federelement wirkt auf reproduzierbare Weise einer Verkantung der Gewindebereiche beim Einschraubvorgang entgegen.

Gemäß einer bevorzugten Ausgestaltung umfasst das Widerstands- und/oder Federelement zumindest einen Nocken und/oder zumindest einen Stift, welcher am Boden oder im Bereich des Bodens der Bohrung für das Innengewinde angeordnet ist. Bei Kontakt mit dem Außengewinde-Element (Bolzen) beim Einschrauben wird der Nocken respektive der Stift zumindest abschnittsweise plastisch verformt. Das Widerstands- und/oder Federelement kann im Bereich des Bodens der Bohrung für das Innengewinde eingeschraubt oder eingepresst oder eingeklebt oder eingehakt sein. Das Widerstands- und/oder Federelement kann als Ringfeder oder als Tellerfeder (konisch spitz oder gewölbt) gebildet sein. Es kann Metall und/oder Kunststoff umfassen oder daraus gebildet sein. Die Schraubbewehrung kann entsprechend vorkonfektioniert sein, d. h. nach der Fertigung wird am Ende der Gewindehülse das Widerstands- und/oder Federelement montiert. Eine Funktion des Widerstands- und/oder Federelementes kann sein, den eingeschraubten Bolzen/Gewindeabschnitt nach außen und/oder entgegen der Einschraubrichtung zu drücken, insbesondere um die vorhandene Toleranz zwischen Bolzen/Gewindeabschnitt und Hülsen-Innengewinde zu reduzieren. Wenn die Hülse aus einem Vollmaterial gefertigt ist, kann das Widerstands- und/oder Federelement beispielsweise als Nocken in oder an den Hülsenboden eingearbeitet sein. Im Belastungsfall, d. h. beim Einschraubvorgang, wird der Nocken gequetscht, wobei der Bolzen/Gewindeabschnitt zurückgedrückt wird.

Ein qualitatives Verbessern einer Schraubbewehrung, sodass die Baustatik beeinflussende toleranzreduzierende Effekte in Gewindeanordnungen von verschraubbaren Bewehrungen vermieden werden respektive ausbleiben, gelingt ferner durch eine verschraubbare Bewehrung nach Anspruch 13. Das Innengewinde und/oder das Außengewinde umfasst demnach ein schlupfreduzierendes Mittel. Das schlupfreduzierende Mittel umfasst eine zumindest abschnittsweise Abweichung und/oder Änderung der Gewindegeometrie und/oder der Gewindesteigung des Innengewindes gegenüber dem Außengewinde und/oder des Außengewindes gegenüber dem Innengewinde. Bevorzugt kann die Abweichung und/oder Änderung der Gewindegeometrie und/oder Gewindesteigung bewirken, dass bei Einschraubvorgang auf das Außengewinde-Element (Bolzen/Gewindeabschnitt) ein Druck entgegen der Einschraubrichtung erzeugbar ist. Um einen Gegendruck auf den das Außengewinde-Element (Gewindebolzen) zu erzielen, kann das Gewinde geometrisch respektive mechanisch so angepasst werden, dass es das Außengewinde-Element (Bolzen) zurückdrückt. Das Gewinde kann dadurch gebildet sein, dass mehrmals, beispielsweise zweimal, unterschiedlich tief gebohrt ist, jeweils mit unterschiedlicher Gewindegeometrie. Alternativ (oder kumulativ) kann das Gewinde von beiden Seiten geschnitten/gebohrt sein, jeweils mit unterschiedlicher Gewindegeometrie. Alternativ (oder kumulativ) kann eine sich verändernde Gewindegeometrie über die Länge des Gewindes oder der Gewinde gebildet sein, beispielsweise können die Gewindeabschnitte der Bewehrungselement, etwa von Bolzen und Hülse, eine unterschiedliche Gewindegeometrie respektive Gewindesteigung aufweisen.

Bei den hierin beschriebenen verschraubbaren Bewehrungs-Varianten kann das Außengewinde-Element endseitig einen Bolzen, insbesondere einen Gewindebolzen, umfassen oder vollständig als Bolzen, insbesondere als Gewindebolzen, gebildet sein. Das Innengewinde-Element kann endseitig eine Hülse, insbesondere eine Gewindehülse, umfassen oder vollständig als Hülse, insbesondere als Gewindehülse, gebildet sein. Im Folgenden werden die Begriffe "Innengewinde-Element" und "Hülse" einerseits sowie "Außengewinde-Element" und "Bolzen" andererseits jeweils synonym zueinander verwendet.

Ein qualitatives Verbessern einer Schraubbewehrung, sodass die Baustatik beeinflussende toleranzreduzierende Effekte in Gewindeanordnungen von verschraubbaren Bewehrungen vermieden werden respektive ausbleiben, gelingt ferner durch eine Verwendung nach Anspruch 16. Demnach ist eine Verwendung metallischen oder nichtmetallischen, insbesondere eines weichen Metalls oder Zink oder Kunststoff oder Silikon oder (nicht oder nicht vollständig ausgehärteten) Harz umfassenden, schlupfreduzierenden Mittels vorgesehen zum Reduzieren von Schlupf in einem Gewinde. Das schlupfreduzierende Mittel wird in einem Gewinde einer verschraubbaren, mehrteiligen, insbesondere hierin beschriebenen, Bewehrung angewendet. Die mehrteilige Bewehrung umfasst eine Innengewinde-Element (Hülse) mit einem Innengewinde und einen in der Hülse einschraubbares Außengewinde-Element (Bolzen, Gewindeabschnitt) mit einem Außengewinde.

Ein qualitatives Verbessern einer Schraubbewehrung, sodass die Baustatik beeinflussende toleranzreduzierende Effekte in Gewindeanordnungen von verschraubbaren Bewehrungen vermieden werden respektive ausbleiben, gelingt ferner durch ein Verfahren nach Anspruch 17. Das Verfahren dient zum Reduzieren von Schlupf beim Verschrauben eines Innengewindes eines Innengewinde-Elementes einer, insbesondere hierin beschriebenen, verschraubbaren Bewehrung, etwa einer Bewehrungs-Hülse, mit einem Außengewinde eines in dem Innengewinde (der Bewehrungs-Hülse) anordbaren Außengewinde-Elements, etwa mit einem Bewehrungs-Bolzen. In den Toleranz-Zwischenraum zwischen Innengewinde und Außengewinde und/oder zwischen Stirnseite des Außengewindes und der Bohrung, insbesondere des Bodens der Bohrung, des Innengewindes und/oder zwischen Stirnseite des Innengewinde-Elementes (der Hülse) und Anschlagfläche des Außengewinde-Elementes wird zumindest ein schlupfreduzierendes Mittel eingebracht. Das schlupfreduzierende Mittel erzeugt bevorzugt eine, insbesondere ein weiches Metall oder Zink oder Kunststoff oder Silikon oder ein (nicht oder nicht vollständig ausgehärtetes) Harz umfassende, Gleitschicht.

Gemäß einer bevorzugten Verfahrensvariante wird beim Verschrauben die Bewehrung vorbelastet mit einem Bruchteil der erforderlichen Traglast, insbesondere mit einem Bruchteil zwischen ca. 60% und ca. 80% der Traglast, vorzugsweise mit ca. 70% der Traglast.

Ein qualitatives Verbessern einer Schraubbewehrung, sodass die Baustatik beeinflussende toleranzreduzierende Effekte in Gewindeanordnungen von verschraubbaren Bewehrungen vermieden werden respektive ausbleiben, gelingt ferner durch ein Herstellungsverfahren zum Herstellen einer, insbesondere hierin beschriebenen, verschraubbaren Bewehrung nach Anspruch 18. Es sind zumindest einem Außengewinde-Element, welches zumindest ein Außengewinde umfasst, und zumindest ein Innengewinde-Element, welches zumindest ein Innengewinde umfasst, vorgesehen, wobei das oder die Außengewinde in dem Innengewinde oder in den Innengewinden durch Verschrauben angeordnet wird, und wobei zwischen Außengewinde und Innengewinde während und/oder nach dem Verschrauben ein Toleranz-Zwischenraum verbleibt. In oder an dem Toleranz-Zwischenraum und/oder im Bereich, insbesondere Kontaktbereich, zwischen Innengewinde-Element und Außengewinde-Element wird zumindest ein schlupfreduzierendes Mittel und/oder zumindest ein schlupfreduzierendes Widerstands- und/oder Federelement angeordnet. Das Innengewinde wird in dem Außengewinde unter Anwendung einer mechanischen Vorbelastung des Gewindes angeordnet. Die Kombination aus schlupfreduzierendem Mittel respektive schlupfreduzierendem Widerstands-/Federelement und der mechanischen Vorbelastung bewirkt, dass Spiel/Toleranz in dem Gewinde beim Verschrauben nicht durch toleranzreduzierende Effekte gestört werden, sodass bei voller Belastung keine Verschiebungs-Effekte innerhalb der Anordnung und somit innerhalb des Bauwerks auftreten.

Die vorgenannten sowie die beanspruchten und in den Ausführungsbeispielen beschriebenen, erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung und der zugehörigen Zeichnung, in der- beispielhaft - ein Ausführungsbeispiel einer verschraubbaren Bewehrung dargestellt ist. Auch einzelne Merkmale der Ansprüche oder der Ausführungsformen können mit anderen Merkmalen anderer Ansprüche und Ausführungsformen kombiniert werden.

### KURZBESCHREIBUNG DER FIGUREN

In der Zeichnung zeigen
- Fig. 1A bis 1C: Varianten einer verschraubbaren Bewehrung jeweils in seitlicher Ansicht,
- Fig. 2A bis 2C: ein Gewindedetail jeweils in seitlicher schematischer Schnittansicht,
- Fig. 3: ein Gewindedetail mit einem schlupfbegrenzenden Mittel in seitlicher schematischer Schnittansicht,
- Fig. 4A bis 4C: Varianten eines schlupfreduzierenden Mittels im Bereich einer Gewindebohrung einer Bewehrungskomponente in seitlicher schematischer Schnittansicht,
- Fig. 5A bis 5D: eine verschraubbare Bewehrung in seitlicher schematischer Schnittansicht,
- Fig. 6: ein Gewindedetail in seitlicher schematischer Schnittansicht und
- Fig 7A bis 7D: Varianten und Ansichten eines Gewindebolzens.

### DETAILLIERTE BESCHREIBUNG VON AUSFÜHRUNGSBEISPIELEN

Varianten einer verschraubbaren Bewehrung für Betonbauteile 1 sind exemplarisch in den Figuren 1A bis 1C dargestellt. Die verschraubbare Bewehrung gemäß der Fig. 1A umfasst ein Innengewinde-Element 2`, an dessen Ende eine Hülse 4 mit einem Innengewinde 5 angeordnet ist, sowie ein Außengewinde-Element 2, an dessen Ende ein Gewindebolzen 3 abschnittsweise eingeschraubt ist, sodass ein Außengewindeabschnitt herausragt. Die veschraubbare Bewehrung 1 gemäß Fig. 1B umfasst ein erstes Bewehrungselement (Außengewinde-Element), an dessen Ende ein Gewindeabschnitt 3' angeordnet ist, sowie ein zweites Bewehrungselement (Innengewinde-Element), an dessen Ende eine Hülse 4 mit einem Innengewinde 5 angeordnet ist. Der Gewindeabschnitt 3' wird zum Verbinden des ersten Bewehrungselementes 2 mit dem zweiten Bewehrungselement 2 in die Hülse 4 hineingeschraubt. Bei der Variante gemäß Fig. 1C sind zwei Bewehrungselemente (2) mit endseitigen Gewindeabschnitten 3' vorgesehen sowie eine Hülse 4, die mit beiden Gewindeabschnitten 3' der Bewehrungselemente (2) verschraubbar ist. Die Komponenten der Bewehrungsanordnung 1 gemäß der Figuren 1A bis 1C können aus einem Baustahl gebildet sein oder aus einem Edelstahl oder einem anderen, vergleichsweise harten respektive festen Metall.

Ein Detail der Verschraubung ist in Fig. 2A schematisch dargestellt. Zischen dem Außengewinde 6 des Bolzens 3 und dem Innengewinde 5 der Hülse 4 ist ein Toleranz-Zwischenraum 7. Der Toleranz-Zwischenraum 7 ist erforderlich, damit ein Hineinschrauben des Bolzens 3 in die Hülse 4 gelingt, insbesondere auf einer Baustelle, wo nicht selten Stäube und Baustoffe die zu verwendenden Bewehrungskomponenten (1) verunreinigen.

Bei optimaler Positionierung der Gewindegänge relativ zueinander und bei Belastung haben die Gewindegänge von Hülse 4 und Bolzens 3 Kontakt entlang der Kontaktfläche 8, was schematisch in Fig. 2B dargestellt ist, wobei die Pfeilrichtung gemäß Fig. 2B die Richtung der Belastung repräsentiert. Ein toleranzreduzierender Effekt in der Gewindeanordnung 5, 6 bewirkt, dass nur ein Abschnitt der Gewindeflanken des einen Gewindeganges mit einem Abschnitt der Flanken des anderen Gewindeganges in Kontakt kommen (siehe schematische Darstellung gemäß Fig. 2C). Indem sich die Flanken bei einer toleranzreduzierenden Störung, etwa einer Verkantung, nur über eine geringe Kontaktfläche abschnittsweise berühren, sind die Gewindegänge zueinander nicht optimal positioniert und es kann bei Belastung der Gewindeanordnung ein Schlupf respektive Versatz innerhalb der Gewindeanordnung entstehen, der die Statik des Betonbauteils mit der Schraubbewehrung beeinträchtigen kann.

Bei der Gewindedetail-Darstellung gemäß Fig. 3 ist zwischen den Gewindeflanken ein schlupfreduzierendes Mittel 9 angeordnet. Das schlupfreduzierende Mittel 9 ist dazu geeignet, einen durch toleranzreduzierende Effekte gebildeten (vermehrten) Schlupf soweit zu reduzieren, dass der Schlupf im Gewinde (5, 6) auf ein toleranzbedingtes Minimum reduzierbar wird. Das schlupfreduzierende Mittel 9 kann beispielsweise eine Metallschicht umfassen, die auf zumindest einem Gewindeabschnitt aufgebracht ist. Die Metallschicht kann Zink umfassen, da ein Zink-Material weicher ist als das (Edel- oder Bau-)Stahl-Material der Bewehrungskomponenten. Beim Einschraubvorgang wird die Zinkschicht 10 plastisch verformt. Es kann vorgesehen sein, dass die Zinkschicht 10 bereichsweise abgetragen wird. Durch das plastische Verformen der Zinkschicht 10 und/oder durch das Abtragen und Umverteilen der Zinkschicht 10 wird der Toleranz-Zwischenraum 7 zwischen erstem und zweitem Gewinde 5, 6 mit dem Material des schlupfreduzierenden Mittels 9 zumindest bereichsweise ausgefüllt, wodurch einem belastungsinduzierten Versatz innerhalb der Gewindeanordnung (5, 6) entgegengewirkt wird. Der Einschraubvorgang gelingt, da das schlupfreduzierende Mittel 9 so weich ist, dass der Bolzen 3 in die Hülse 4 mit einem sehr geringen Kraft- oder Drehmoment-Mehraufwand problemlos einschraubbar ist.

Die Figuren 4A bis 4C zeigen Varianten eines schlupfreduzierenden Mittels 9, welche jeweils am Boden 11 oder im Bereich des Bodens 11 der Bohrung respektive Gewindebohrung 12 in der Hülse 4 der verschraubbaren Bewehrung 1 angeordnet sind. Gemäß Fig. 4A umfasst der Boden 11 der Bohrung 12 einen Nocken 13, der so dimensioniert ist, dass er sich bei Kontakt mit der Stirnseite 14 des Außengewindes 6 des Bolzens 3 plastisch deformiert. Dadurch wird ein Gegendruck erzeugt, der auf den Bolzen 3 einwirkt und der entgegen der Einschraubrichtung orientiert ist. Gemäß Fig. 4A-C ist die Einschraubrichtung in der Zeichenebene "nach links" orientiert, und der Gegendruck des schlupfreduzierenden Mittels 9 ist in der Zeichenebene "nach rechts" orientiert.

Bei der Variante gemäß Fig. 4B ist das schlupfreduzierende Mittel 9 als Widerstands- und/oder Federelement 15 gebildet, beispielsweise als gewölbte Tellerfeder, welche im Bereich des Bodens 11 der Sackloch-Bohrung 12 für das Innengewinde 5 hinter einer Kante 16 oder Hinterschneidung unverlierbar eingeklemmt ist. Ähnlich wie bei dem Nocken 13 gemäß Fig. 4A wird von der Tellerfeder 15 gemäß Fig. 4B beim Einschraubvorgang ein Gegendruck auf den Bolzen 3 erzeugt, welcher einem Verschieben der Gewinde 5, 6 relativ zueinander entgegenwirkt.

Die Variante gemäß Fig. 4C umfasst eine Bohrung 12 mit ebenem Boden 11. Das schlupfreduzierende Mittel gemäß Fig. 4C ist als konisch verlaufende Tellerfeder gebildet. Es kann als schlupfreduzierendes Mittel alternativ ein abgeknickter (Metall- oder Kunststoff-)Bügel oder -Stift anstelle einer flächig ausgebildeten Tellerfeder verwendet werden.

Die Figuren 5A bis 5D zeigen jeweils eine verschraubbare Bewehrung 1 in seitlicher schematischer Schnittansicht. Zwischen der Stirnseite 17 der Hülse 4 und einer Stirnfläche 18 eines Absatzes 19, der den Gewindeabschnitt des Bolzens 3 begrenzt, ist ein ringförmiges schlupfreduzierendes Mittel 9 in Form einer Gleitscheibe 20 (oder als Quetschring 20) angeordnet. Das Material der Gleitscheibe 20 wird beim Einschraubvorgang deformiert und/oder abgetragen. Das Material eines Quetschrings 20 wird beim Einschraubvorgang elastisch und/oder plastisch verformt. Das Material von Gleitscheibe/Quetschring 20 ist weicher als das Material von erstem/zweitem Bewehrungselement 2 respektive von Hülse/Bolzen (4, 3). Gemäß Fig. 5A ist der Quetschring respektive die Gleitscheibe 20 dem männlichen Bewehrungselement (Außengewinde-Element 2) zugeordnet. Gemäß Fig. 5B ist Gleitscheibe/Quetschring 20 dem weiblichen Element (Innengewinde-Element 2`) zugeordnet. Bei der Variante gemäß Fig. 5C ist ein Gewindebolzen 3 vorgesehen, an oder auf dem die Gleitscheibe respektive der Quetschring 20, etwa mittig, insbesondere unverlierbar, angeordnet ist. Die beiden Hülsen 4 der Anordnung gemäß Fig. 5C werden beim Einschraubvorgang aufeinander zubewegt, bis sie an die Gleitscheibe oder an den Quetschring 20 anstoßen. Das schlupfreduzierende Mittel der Anordnungen gemäß der Figuren 5A bis 5D kann aus einem Kunststoff oder aus Silikon gebildet sein und es kann mit zumindest einer Farbe eingefärbt sein. Durch die Farbkennzeichnung erkennt der Anwender auf der Baustelle leicht, ob die gewünschte Konfiguration von Bewehrungselementen und schlupfreduzierendem Mittel verwendet wird. Bei der Variante gemäß Fig. 5D umfasst das schlupfreduzierende Mittel einen mehrteiligen, nämlich zweiteiligen, Ring 20. Es sind demnach vorgesehen ein erster Ring 20 respektive eine erste Scheibe 20, welche(r) (unverlierbar) an der Anschlagfläche 18 des Außengewindeelementes 2 angeordnet ist, sowie ein zweiter Ring 20 respektive eine zweite Scheibe 20, welche(r) (unverlierbar) an der Stirnseite 17 des Innengewinde-Elementes 2' angeordnet ist. Durch die Anordnung mit zwei Scheiben 20, d. h. mit erstem und zweitem Ring 20, kann der Reibungsfaktor zwischen den Elementen 2, 2' reduziert werden. Erster und/oder zweiter Ring 20 kann/können (plastisch und/oder elastisch) verformbar sein. Die Stirnseite 17 und/oder die Anschlagfläche 18, d. h. die Ring-Kontaktfläche der Elemente 2 und/oder 2`, kann/können beschichtet sein, beispielsweise mit einem Metall oder einer Metalllegierung oder mit einem Nichtmetall, beispielsweise mit einem Kunststoff. Beim Verschrauben der Bewehrung 1 geraten die Scheiben/Ringe 20 miteinander in Kontakt, wobei die Kontaktfläche zwischen erstem und zweitem Ring 20 respektive erster und zweiter Scheibe eine Gleitfläche bildet. Bevorzugt sinkt die Reibung im Bereich der Gleitfläche, wenn die mechanische Anpresskraft oder der mechanische Druck auf die Gleitfläche zunimmt, wie es beim Verschrauben der Elemente 2, 2` der Fall ist.

Fig. 6 zeigt eine schematische Detailansicht der Gewindeanordnung einer verschraubbaren Bewehrung 1. Die Steigung des Außengewindes 6 ist gegenüber der Steigung des Innengewindes 5 zumindest abschnittsweise modifiziert. Indem sich die Gewindebereiche von Hülse 4 und Bolzen 3 mechanisch und/oder geometrisch unterscheiden, wird ein Verschieben des einen Gewindes relativ zum anderen Gewinde vermieden. Insofern bildet bei der Variante gemäß Fig. 6 die Gewindegeometrie das schlupfreduzierende Mittel 9 der Bewehrungsanordnung 1.

Die Figuren 7A bis 7D zeigen Varianten und Ansichten eines als Gewindebolzens 3 gebildeten schlupfreduzierenden Mittels 9. Gemäß Fig. 7A umfasst der Gewindebolzen 3 zwei Außengewinde 6 mit unterschiedlichen Durchmessern. Am Übergang vom Gewinde 6 mit kleinerem Durchmesser zum Gewinde 6 mit größerem Durchmesser sitzt, bevorzugt fest montiert oder zumindest unverlierbar, ein Quetschring 20. Gemäß Fig. 7B umfasst der Gewindebolzen 3 zwei Gewindeabschnitte 3`, welche etwa mittig an eine Bordüre oder einen Schlupfstopp 23 angrenzen. Bei der Variante gemäß Fig. 7C ist in oder an dem mittigen Schlupfstopp-Bereich ein Quetschring 20 angeordnet.

Damit der Bolzen in das Innengewinde eines Innengewinde-Elementes mit großem Drehmoment und damit schlupfreduzierend einschraubbar ist, kann der Bolzes stirnseitig eine Werkzeugaufnahme 22 umfassen, was in den Ansichten gemäße Fig. 7D schematisch dargestellt ist. Demnach kann die Werkzeugaufnahme zum Aufnehmen eines (akkubetriebenen) Werkzeugs mit einem Schlitz-Schraubendreher, einem Kreuzschlitz-Schraubendreher oder einem Mehrkantschlüssel, beispielsweise einem Sechskantschlüssel, ausgebildet sein. Hierzu ist in zumindest einer Stirnseite des Bolzens 3 eine Schlitzaufnahme 22, eine Kreuzschlitzaufnahme 22 oder ein Innenmehrkant 22, beispielsweise ein Innensechskant 22. Sofern jeweils eine stirnseitige Werkzeugaufnahme 22 vorgesehen ist, erfolgt das Schlupfreduzieren bei den Varianten gemäß den Figuren 7A und 7C durch die Kombination der Wirkungen des mittels Werkzeug und Werkzeugaufnahme 22 fest eingedrehten Bolzens 3 und des Quetschrings 20 bei Kontakt und mechanischer Wechselwirkung mit einer Anschlagfläche 18 oder einer Stirnseite 17 eines Innengewinde-Elementes 2`.

### BEZUGSZEICHENLISTE

- 1: verschraubbare Bewehrung
- 2: Außengewinde-Element
- 2`: Innengewinde-Element
- 3: Bolzen
- 3': Gewindeabschnitt
- 4: Hülse
- 5: Innengewinde
- 6: Außengewinde
- 7: Toleranz-Zwischenraum
- 8: Kontaktfläche
- 9: schlupfreduzierendes Mittel
- 10: Zinkschicht
- 11: Boden
- 12: (Gewinde-)Bohrung/Öffnung
- 13: Nocken
- 14: Stirnseite
- 15: Widerstands-/Federelement
- 16: Kante
- 17: Stirnseite
- 18: Stirnfläche, Anschlagfläche
- 19: Absatz
- 20: Gleitscheibe/Quetschring
- 21: Kontaktbereich
- 22: Werkzeugaufnahme
- 23: Schlupfstopp

## Patentansprüche

1. Verschraubbare Bewehrung (1) umfassend zumindest ein Außengewinde-Element (2) mit zumindest einem Außengewinde (6) und zumindest ein Innengewinde-Element (2`) mit zumindest einem Innengewinde (5), wobei das oder die Außengewinde (6) in dem Innengewinde (5) oder in den Innengewinden (5) durch Verschrauben anordbar ist oder sind, und wobei zwischen Außengewinde (6) und Innengewinde (5) während und/oder nach dem Verschrauben ein Toleranz-Zwischenraum (7) verbleibt, **dadurch gekennzeichnet, dass** zwischen einer Stirnseite (17) des Innengewinde-Elementes (2`) und einer ringförmigen Anschlagfläche (18) des Außengewinde-Elementes (2) oder zwischen zwei Stirnseiten (17) zweier Innengewinde-Elemente (2`) zumindest ein schlupfreduzierendes Mittel (9) angeordnet ist, welches zumindest eine Gleitfläche umfasst, wodurch die Reibung zwischen Innengewinde-Element (2`) und Außengewinde-Element (2) oder zwischen zwei Innengewinde-Elementen (2`) am Ende des Einschraubvorgangs reduzierbar ist.

2. Bewehrung (1) nach Anspruch 1, **dadurch gekennzeichnet, dass** das schlupfreduzierende Mittel (9) an zumindest einer Stirnseite (17) des Innengewinde-Elementes (2`) und/oder an zumindest einer Anschlagfläche (18) des Außengewinde-Elementes (2) angeordnet ist.

3. Bewehrung (1) nach Anspruch 1, **dadurch gekennzeichnet, dass** das schlupfreduzierende Mittel (9) einen Gewindebolzen (3) mit zumindest einem Außengewinde und zumindest einer Werkzeugaufnahme (22) umfasst oder daraus gebildet ist.

4. Bewehrung (1) nach Anspruch 2 oder 3, **dadurch gekennzeichnet, dass** die Stirnseite (17) und/oder die Anschlagfläche (18) zumindest abschnittsweise beschichtet ist, insbesondere mit einem Metall oder einem Nichtmetall.

5. Bewehrung (1) nach einem der Ansprüche 2 bis 4, **dadurch gekennzeichnet, dass** das schlupfreduzierende Mittel (9) zumindest einen ein- oder mehrteiligen und/oder einen ein- oder mehrschichtigen Ring (20) umfasst oder daraus gebildet ist, der sich beim Einschraubvorgang und bei Kontakt mit Innengewinde-Element (2`) und Außengewinde-Element (2) oder mit den Innengewinde-Elementen (2) zumindest abschnittweise elastisch und/oder plastisch verformt.

6. Bewehrung (1) nach Anspruch 5, **dadurch gekennzeichnet, dass** das schlupfreduzierende Mittel (9) einen ersten Ring (20) umfasst und einen zweiten Ring (20), wobei der erste Ring (20) an einer Stirnseite (17) des Innengewinde-Elementes (2`) angeordnet ist und der zweite Ring (20) an einer Anschlagfläche (18) des Außengewinde-Elementes (2), und wobei die Kontaktfläche der Ringe (20) eine Gleitfläche umfasst oder als Gleitfläche gebildet ist.

7. Bewehrung (1) nach einem der Ansprüche 1 bis 6, **dadurch gekennzeichnet,**
**dass** das schlupfreduzierende Mittel (9) ein- oder mehrschichtig gebildet ist, und/oder
**dass** das schlupfreduzierende Mittel (9) zumindest ein Metall und/oder zumindest ein Nichtmetall oder einen Kunststoff und/oder Silikon umfasst oder daraus gebildet ist.

8. Bewehrung (1) nach einem der Ansprüche 1 bis 7, **dadurch gekennzeichnet, dass** das schlupfreduzierende Mittel (9) eine Kennzeichnung, insbesondere ein Farbkennzeichnung umfasst.

9. Bewehrung (1) nach dem Oberbegriff des Anspruchs 1, insbesondere nach einem der Ansprüche 1 bis 8, **dadurch gekennzeichnet, dass** in oder an dem Toleranz-Zwischenraum (7) und/oder im Bereich, insbesondere Kontaktbereich (21), zwischen Innengewinde-Element (2`) und Außengewinde-Element (2) zumindest ein schlupfreduzierendes Mittel (9) zumindest abschnittsweise angeordnet ist, dass das schlupfreduzierende Mittel (9) zumindest abschnittsweise eine Gleitschicht erzeugt oder umfasst oder daraus gebildet ist, und dass die Gleitschicht ein Metall oder ein Nichtmetall, insbesondere ein weiches Metall oder Zink oder einen weichen Kunststoff oder Silikon, umfasst oder daraus gebildet ist.

10. Bewehrung (1) nach Anspruch 9, **dadurch gekennzeichnet, dass** in dem Innengewinde (5), insbesondere im Bereich des Bodens (11) der Bohrung (12) für das Innengewinde (5), zumindest ein schlupfreduzierendes Widerstands- und/oder Federelement (15) angeordnet ist, welches bei Kontakt mit dem Außengewinde-Element (2) auf das Außengewinde-Elemente (2) eine axial oder nahezu axial gerichtete Kraft, insbesondere entgegen der Einschraubrichtung, überträgt.

11. Bewehrung (1) nach Anspruch 10, **dadurch gekennzeichnet, dass** das Widerstands- und/oder Federelement (15) zumindest einen Nocken (13) und/oder zumindest einen Stift umfasst, welcher am Boden (11) oder im Bereich des Bodens (11) der Bohrung (12) für das Innengewinde (5) angeordnet ist, und welcher bei Kontakt mit dem Außengewinde-Element (2) beim Einschrauben zumindest abschnittsweise plastisch verformt wird.

12. Bewehrung (1) nach Anspruch 10 oder 11, **dadurch gekennzeichnet, dass** das Widerstands- und/oder Federelement (15) im Bereich des Bodens (11) der Bohrung (12) für das Innengewinde (5) eingeschraubt oder eingepresst oder eingeklebt oder eingehakt ist.

13. Bewehrung (1) nach dem Oberbegriff des Anspruch 1, insbesondere nach einem der Ansprüche 1 bis 12, **dadurch gekennzeichnet, dass** das Innengewinde (5) und/oder das Außengewinde (6) ein schlupfreduzierendes Mittel (9) umfasst, wobei das schlupfreduzierende Mittel (9) eine zumindest abschnittsweise Abweichung und/oder Änderung der Gewindegeometrie und/oder der Gewindesteigung des Innengewindes (5) gegenüber dem Außengewinde (6) und/oder des Außengewindes (6) gegenüber dem Innengewinde (5) umfasst.

14. Bewehrung (1) nach Anspruch 13, **dadurch gekennzeichnet, dass** die Abweichung und/oder Änderung der Gewindegeometrie und/oder Gewindesteigung bewirkt, dass beim Einschraubvorgang auf das Außengewinde-Element (2) ein Druck entgegen der Einschraubrichtung erzeugbar ist.

15. Bewehrung (1) nach einem der Ansprüche 1 bis 14, **dadurch gekennzeichnet,**
**dass** das Außengewinde-Element (2) endseitig einen Bolzen (3), insbesondere einen Gewindebolzen, umfasst oder vollständig als Bolzen (3), insbesondere als Gewindebolzen, gebildet ist, und/oder
**dass** das Innengewinde-Element (2`) endseitig eine Hülse (4), insbesondere eine Gewindehülse, umfasst oder vollständig als Hülse (4), insbesondere als Gewindehülse, gebildet ist.

16. Verwendung eines metallischen oder nichtmetallischen, insbesondere eines weiches Metall oder Zink oder Silikon umfassenden, schlupfreduzierenden Mittels (9) zum Reduzieren von Schlupf in einem Gewinde (5, 6), **dadurch gekennzeichnet, dass** das schlupfreduzierende Mittel (9) in zumindest einem Gewinde (5, 6) einer verschraubbaren, mehrteiligen Bewehrung (1) umfassend ein Innengewinde-Element (2`) mit zumindest einem Innengewinde (5) und zumindest einem in dem Innengewinde (5) oder den Innengewinden (5) einschraubbaren Außengewinde-Element (2) mit einem Außengewinde (6) angewendet wird, insbesondere in einer Bewehrung (1) nach einem der Ansprüche 1 bis 15.

17. Verfahren zum Reduzieren von Schlupf beim Verschrauben zumindest eines Innengewindes zumindest eines Innengewinde-Elementes einer verschraubbaren Bewehrung, insbesondere einer verschraubbaren Bewehrung nach einem der Ansprüche 1 bis 15, mit zumindest einem Außengewinde zumindest eines in dem Innengewinde anordbaren Außengewinde-Elementes der verschraubbaren Bewehrung, **dadurch gekennzeichnet, dass**
in den Toleranz-Zwischenraum zwischen Innengewinde und Außengewinde und/oder
zwischen zumindest einer Stirnseite des Außengewindes und einer Bohrung oder eines Bodens einer Bohrung des Innengewindes und/oder
zwischen zumindest einer Stirnseite des Innengewinde-Elementes und zumindest einer Anschlagfläche des Außengewinde-Elementes
zumindest ein schlupfreduzierendes Mittel eingebracht wird, und dass das schlupfreduzierende Mittel eine, insbesondere ein weiches Metall oder Zink oder einen Kunststoff oder Silikon umfassende, Gleitschicht erzeugt.

18. Verfahren nach Anspruch 17, **dadurch gekennzeichnet, dass** beim Verschrauben die Bewehrung vorbelastet wird mit einem Bruchteil der erforderlichen Traglast.

19. Verfahren zum Herstellen einer verschraubbaren Bewehrung, insbesondere einer Bewehrung nach einem der Ansprüche 1 bis 15, mit zumindest einem Außengewinde-Element, welches zumindest ein Außengewinde umfasst, und mit zumindest ein Innengewinde-Element, welches zumindest ein Innengewinde umfasst, wobei das oder die Außengewinde in dem Innengewinde oder in den Innengewinden durch Verschrauben anordbar ist oder sind, und wobei zwischen Außengewinde und Innengewinde während und/oder nach dem Verschrauben ein Toleranz-Zwischenraum verbleibt, **dadurch gekennzeichnet, dass** in oder an dem Toleranz-Zwischenraum und/oder im Bereich, insbesondere Kontaktbereich, zwischen Innengewinde-Element und Außengewinde-Element zumindest ein schlupfreduzierendes Mittel und/oder zumindest ein schlupfreduzierendes Widerstands- und/oder Federelement angeordnet wird, und dass das Innengewinde in dem Außengewinde unter Anwendung einer mechanischen Vorbelastung des Gewindes angeordnet wird.
